# EUROPÄISCHE PATENTSCHRIFT

(11) **EP 0 688 288 B1**
(45) Veröffentlichungstag und Bekanntmachung des Hinweises auf die Patenterteilung: **15.01.1997**
(21) Anmeldenummer: 94909112.8
(22) Anmeldetag: 04.03.1994
(51) Int. Cl.: B65D 27/06

(54) **ZWEIWEG-UMSCHLAG**
TWICE USABLE ENVELOPE
ENVELOPPE UTILISABLE DEUX FOIS

(30) Priorität: 15.03.1993 DE 9303776 U; 26.10.1993 DE 9316346 U
(43) Veröffentlichungstag der Anmeldung: 27.12.1995
(73) Patentinhaber: Preuss, Rüdiger, 21217 Seevetal (DE)
(72) Erfinder: Preuss, Rüdiger, 21217 Seevetal (DE)
(74) Vertreter: Schmidt-Bogatzky, Jürgen, Dr. Ing.
(86) Internationale Anmeldenummer: EP9400641
(87) Internationale Veröffentlichungsnummer: WO9421523

(56) Entgegenhaltungen:
- US-A- 2 332 751
- US-A- 3 570 752
- US-A- 4 089 419
- US-A- 4 210 250

## Beschreibung

Die Erfindung betrifft einen Zweiweg-Umschlag aus einem einstückigen Zuschnitt aus Papier, Karton oder einer Kunststoffolie , an dem durch eine Faltlinie ein Vorderteil und ein Hinterteil ausgebildet sind, die nach Aufeinanderfaltung einen Behälter bilden, der mittels um weitere Faltlinien des Zuschnitts klappbare seitliche Faltlaschen zusammengehalten wird und mittels einer um eine weitere Faltlinie umfaltbaren mit Klebstoff versehenen Verschlußklappe verschließbar ist.

Ein derartiger Zweiweg-Umschlag ist durch die DE 34 16 621 A1 und die US-A-4 089 419 bekannt und soll dazu dienen, sowohl bei der anfänglichen Sendung vom Absender zum Adressaten wie auch nochmals bei der Rücksendung vom ursprünglichen Adressaten zum Absender benutzt werden zu können. Derartige Umschläge eignen sich zum Beispiel für den Einsatz im Versandhaushandel. Die bekannten Zweiweg-Umschläge haben jedoch den Nachteil, daß sie nur umständlich zu falten sind und die Gefahr besteht, daß sie beim erstmaligen Öffnen beschädigt werden und eine Wiederverwendung dann nicht mehr möglich ist.

Die Aufgabe der Erfindung besteht darin, einen Zweiweg-Umschlag der eingangs genannten Art so zu verbessern, daß eine einfache Umfaltung möglich ist und Beschädigungen des Umschlags beim Öffnen weitgehend vermieden werden.

Erfindungsgemäß erfolgt die Lösung der Aufgabe durch die kennzeichnenden Merkmale des Anspruchs 1. Vorteilhafte Ausgestaltungen der Erfindung werden in den abhängigen Ansprüchen beschrieben.

Die Erfindung wird nachstehend am Beispiel der in den Zeichnungen dargestellten Zuschnitte für Zweiweg-Umschläge näher erläutert. Es zeigt:
- Fig. 1: den Zuschnitt des Zweiweg-Umschlags in aufgeklappter Lage,
- Fig. 2: den Zuschnitt mit auf das Vorderteil geklapptem Hinterteil,
- Fig. 3: den Zuschnitt nach Fig. 2 jedoch mit eingeklappten seitlichen Faltlaschen,
- Fig. 4: den Zuschnitt nach Fig. 3 jedoch mit umgeklappter Verschlußklappe,
- Fig. 5: den Zuschnitt nach Fig. 4 in einer Queransicht im Schnitt,
- Fig. 6 und 7: zwei weitere Zuschnitte eines Zweiweg-Umschlags in aufgeklappter Lage.

Fig. 1 zeigt den Zuschnitt 2 des Zweiweg-Umschlags 1 in aufgeklappter Stellung. Der Zuschnitt 2 weist einen mittleren Flächenabschnitt auf, der das Vorderteil 3 des Zweiweg-Umschlags 1 bildet. Der eine Rand des mittleren Flächenabschnitts ist als Faltkante 11 ausgebildet, an dem sich als weiterer Flächenabschnitt die Verschlußklappe 12 anschließt. Der andere Rand des mittleren Flächenabschnitts ist als Faltkante 5 ausgebildet, an dem sich der Flächenabschnitt des Hinterteils 4 anschließt. An den Seitenkanten des mittleren Flächenabschnitts sind Faltlaschen 9, 10 ausgebildet und über Faltlinien 7, 8 mit dem Vorderteil 3 verbunden. An den Endabschnitten 13, 14 der Faltlaschen 9, 10 sind mittels Schlitzen 21, 22 Einschublaschen 15, 16 ausgebildet. Die Schlitze 21, 22 sind parallel zu den Faltlinien 7, 8 angeordnet. Die Einschublaschen 15, 16 werden beim Zusammenfalten des Zuschnitts 2 zur Ausbildung des Umschlags in einen Schlitz 17 gesteckt, der am Hinterteil 4 ausgebildet ist. Um das Einschieben der Einschublaschen 15, 16 in den Schlitz 17 zu erleichtern, ist es möglich, die freien Eckabschnitte 27, 28 der Einschublaschen 15, 16 gerundet oder abgeschrägt auszubilden.

An dem Endabschnitt 18 der Verschlußklappe 12 ist mittels einer Trennperforation 24 ein Querstreifen 23 ausgebildet. Auf der beim erstmaligen Gebrauch des Zweiweg-Umschlags 1 als Rückseite 25 dienenden Fläche des Querstreifens 23 ist ein Klebstreifen 19 vorgesehen. Mittels dieses Klebstreifens 19 wird die Verschlußklappe 12 an dem Hinterteil 4 festgeklebt. Zum Öffnen der Verschlußklappe 12 muß diese an der Trennperforation 24 von dem Querstreifen 23 gelöst werden, der auf dem Hinterteil 4 haften bleibt. Auf der Vorderseite 26 der Verschlußklappe 12 ist neben der Trennperforation 24 ein weiterer Klebstreifen 20 ausgebildet, mittels dem die Verschlußklappe 12 beim zweiten Gebrauch des Zweiweg-Umschlags 1 an dem Hinterteil 4 festgeklebt wird.

Zur Herstellung des Zweiweg-Umschlags 1 aus dem Zuschnitt 2 wird zunächst das Hinterteil 4 um die Faltlinie 5 auf das Vorderteil 3 geklappt. Dann werden die Faltlaschen 9, 10 um die Faltlinien 7, 8 auf das Hinterteil 4 geklappt und die Einschublaschen 21, 22 in den Schlitz 17 des Hinterteils 4 gesteckt (Fig. 2 und 3). Danach wird die Verschlußklappe 12 um die Faltlinie 11 auf das Hinterteil 4 geklappt. Durch Entfernung einer Schutzfolie vom Klebstreifen 19 haftet die Verschlußklappe 12 dann auf dem Hinterteil 4 (Fig. 4 und 5). Für eine zweite Verwendung des Zuschnitts 2 als Zweiweg-Umschlag 1 ist es lediglich erforderlich, den Zuschnitt 2 wieder in eine Ebene aufzufalten und dann das Hinterteil 4, die Faltlaschen 9, 10 und die Verschlußklappe 12 in entgegengesetzter Richtung wie beim erstmaligen Gebrauch auf das Vorderteil 3 zu klappen. Es ist auch möglich, im Vorderteil 3 des Zuschnitts 2 eine rechteckförmige oder quadratische Durchbrechung vorzusehen, die mit einer sichtdurchlässigen Folie verschlossen ist. Hierdurch kann der Zweiweg-Umschlag 2 als Fensterumschlag verwendet werden.

Fig. 6 zeigt einen Zuschnitt 30 für die Ausbildung eines weiteren Zweiweg-Umschlags 29. Dieser Zuschnitt 30 weist im Hinterteil 4 keinen Schlitz 17 auf. Die Einschublaschen 15, 16 sind an den Faltlaschen 9, 10 entgegengesetzt zueinander ausgerichtet ausgebildet. Nach Umklappen der Faltlaschen 9, 10 um die Faltlinien 7, 8 können daher die Einschublaschen 15, 16 in den Schlitzen 21, 22 ineinander gesteckt werden. Um das Einschieben zu erleichtern, sind die Eckabschnitte 28 der Einschublaschen 15, 16 abgeschrägt ausgebildet.

Fig. 7 zeigt einen weiteren vereinfachten Zuschnitt 32 eines Zweiweg-Umschlags 31. Bei diesem Zuschnitt 32 sind an den Faltlaschen 9, 10 keine Einschublaschen 15, 16 vorgesehen. Die Faltlaschen 9, 10 werden zur Ausbildung des Zweiweg-Umschlags 31 lediglich um die Faltlinien 7, 8 umgeklappt, bis sie aufeinander liegen. Danach wird das Hinterteil 4 auf die Faltlaschen 9, 10 geklappt und danach wie oben beschrieben der Verschluß mittels der Verschlußklappe 12 durchgeführt.

In einer weiteren Ausbildung der Zweiweg-Umschläge 1, 29, 31 ist es auch möglich, die Faltlinie 5 als Trennperforation auszubilden. In diesem Fall kann das Hinterteil 4 des jeweiligen Zuschnitts als Postkarte gestaltet sein, die nach Lösen von dem betreffenden Zuschnitt dann für sich weiterversandt werden kann.

## Patentansprüche

1. Zweiweg-Umschlag aus einem einstückigen Zuschnitt aus Papier, Karton oder einer Kunststoffolie, an dem durch eine Faltlinie ein Vorderteil (3) und ein Hinterteil (4) ausgebildet sind, die nach Aufeinanderfaltung einen Behälter bilden, der mittels um weitere Faltlinien des Zuschnitts klappbare seitliche Faltlaschen (9, 10) zusammengehalten wird und mittels einer um eine weitere Faltlinie umfaltbaren mit Klebstoff versehenen Verschlußklappe (12) verschließbar ist, dadurch gekennzeichnet, daß die Faltlaschen (9, 10) so ausgebildet sind, daß sie beim Umklappen um die Faltlinien (7, 8) auf das Vorderteil (3) einander überlappen und daß an dem Endabschnitt (18) der Verschlußklappe (12) beidseitig ein Klebstreifen (19, 20) angeordnet ist.

2. Zweiweg-Umschlag nach Anspruch 1, dadurch gekennzeichnet, daß an den Endabschnitten (13, 14) der Faltlaschen (9, 10) Einschublaschen (15, 16) ausgebildet sind, die in einen am Hinterteil (4) ausgebildeten Schlitz (17) einschiebbar sind.

3. Zweiweg-Umschlag nach Anspruch 1, dadurch gekennzeichnet, daß an den Endabschnitten (13, 14) der Faltlaschen (9, 10) Einschublaschen (15, 16) ausgebildet sind, die nach Umklappen der Faltlaschen (9, 10) um die Faltlinien (7, 8) ineinander steckbar sind.

4. Zweiweg-Umschlag nach Anspruch 1, dadurch gekennzeichnet, daß die einander überlappenden Faltlaschen (9, 10) von dem um eine Faltlinie (5) umfaltbaren Hinterteil (4) abdeckbar sind.

5. Zweiweg-Umschlag nach Anspruch 3, dadurch gekennzeichnet, daß die Einschublaschen (15, 16) durch einen an den Faltlaschen (9, 10) ausgebildeten Schlitz (21, 22) ausgebildet sind.

6. Zweiweg-Umschlag nach Anspruch 5, dadurch gekennzeichnet, daß jeder Schlitz (21, 22) parallel zur Faltlinie (7, 8) der betreffenden Faltlasche (9, 10) ausgebildet ist.

7. Zweiweg-Umschlag nach Anspruch 1, dadurch gekennzeichnet, daß der auf der Rückseite (25) der Verschlußklappe (12) ausgebildete Klebstreifen (19) auf einem Querstreifen (23) der Verschlußklappe (12) angeordnet ist.

8. Zweiweg-Umschlag nach Anspruch 7, dadurch gekennzeichnet, daß der Querstreifen (23) mittels einer Trennperforation (24) mit der Verschlußklappe (12) verbunden ist.

9. Zweiweg-Umschlag nach Anspruch 8, dadurch gekennzeichnet, daß der auf der Vorderseite (26) der Verschlußklappe (12) ausgebildete Klebstreifen (20) parallel zur Trennperforation (24) auf der Verschlußklappe (12) ausgebildet ist.

10. Zweiweg-Umschlag nach den Ansprüchen 7 bis 9, dadurch gekennzeichnet, daß die Klebstreifen (19, 20) mit einer abziehbaren Folie abgedeckt sind.

11. Zweiweg-Umschlag nach Anspruch 1, dadurch gekennzeichnet, daß im Vorderteil (3) des Zuschnitts (2) eine rechteckförmige oder quadratische Durchbrechung ausgebildet ist, die mit einer sichtdurchlässigen Folie verschlossen ist.

12. Zweiweg-Umschlag nach den Ansprüchen 2, 3, 5, 6 dadurch gekennzeichnet, daß die freien Eckabschnitte (27), (28) der Einschublaschen (15), (16) gerundet oder abgeschrägt ausgebildet sind.

13. Zweiweg-Umschlag nach Anspruch 3, 5 und 6, dadurch gekennzeichnet, daß die Einschublaschen (15, 16) an den Faltlaschen (9, 10) entgegengesetzt zueinander ausgerichtet sind.

14. Zweiweg-Umschlag nach Anspruch 4, dadurch gekennzeichnet, daß die Faltlinie (5) zwischen Vorderteil (3) und Hinterteil (4) als Trennperforation ausgebildet ist.

## Claims

1. Two-way folding container made from a one-piece cutting from paper, cardboard or a sheet of synthetic material, in which a front piece (3) and a rear piece (4) are formed by means of a folding line and fold together to form a container, which is held together by means of lateral folding flaps (9, 10) that can be folded on additional folding lines in the cutting and can be closed by means of a flip-lid (12) provided with adhesive that can be folded along another folding line, characterised in that the folding flaps (9, 10) are designed such that when folded back on the folding lines (7, 8) they overlap with one another on the front piece (3) and a strip of adhesive (19, 20) is provided at the end portion (18) on both sides of the flip-lid (12).

2. Two-way folding container as claimed in claim 1, characterised in that insert flaps (15, 16) are provided at the end portions (13, 14) of the folding flaps (9, 10) which can be tucked in a slit (17) provided in the rear part (4).

3. Two-way folding container as claimed in claim 1, characterised in that the folding flaps (9, 10) are designed with insert flaps (15, 16) at the end portions which can be tucked into one another when the folding flaps (9, 10) are folded along the folding lines (7, 8).

4. Two-way folding container as claimed in claim 1, characterised in that the overlapping folding flaps (9, 10) can be covered by folding the rear portion (4) back along a folding line (5).

5. Two-way folding container as claimed in claim 3, characterised in that the insert flaps (15, 16) are designed with a slit (21, 22) in the folding flaps (9, 10).

6. Two-way folding container as claimed in claim 5, characterised in that each slit (21, 22) is parallel with the folding line (7, 8) of the relevant folding flap (9, 10).

7. Two-way folding container as claimed in claim 1, characterised in that the strip of adhesive (19) on the rear side (25) of the flip-lid (12) is arranged on a transverse strip (23) of the flip-lid (12).

8. Two-way folding container as claimed in claim 7, characterised in that the transverse strip (23) is joined to the flip-lid (12) by means of a partitioning perforation (24).

9. Two-way folding container as claimed in claim 8, characterised in that the adhesive strip (20) arranged on the front side (26) of the flip-lid (12) is parallel with the partitioning perforation (24) on the flip-lid (12).

10. Two-way folding container as claimed in claims 7 to 9, characterised in that the adhesive strips (19, 20) are covered with a removable strip.

11. Two-way folding container as claimed in claim 1, characterised in that a rectangular or squared cut-out portion is provided in the front part (3) of the cutting (2), which is closed by means of a transparent sheet.

12. Two-way folding container as claimed in claims 2, 3, 5, 6, characterised in that the free corner portions (27), (28) of the insert flaps (15), (16) are rounded or obliquely shaped.

13. Two-way folding container as claimed in claim 3, 5 and 6, characterised in that the insert flaps (15, 16) are arranged on the folding flaps (9, 10) in reversed positions relative to one another.

14. Two-way folding container as claimed in claim 4, characterised in that the folding line (5) between the front part (3) and the rear part (4) is a partitioning perforation.

## Revendications

1. Enveloppe à double emploi faite d'une pièce découpée d'un seul tenant en papier, en carton ou fabriquée dans une feuille de matière plastique, pièce découpée sur laquelle une ligne de pliure permet de concevoir une partie avant (3) et une partie arrière (4) qui, après avoir été pliées l'une sur l'autre, forment un réservoir qui est maintenu au moyen d'attaches pliables (9, 10) latérales rabattables autour de lignes de pliure supplémentaires et peut être fermé au moyen d'un clapet (12) muni d'adhésif et pliable autour d'une ligne de pliure supplémentaire, caractérisée en ce que les attaches pliables (9, 10) sont conçues de façon à se chevaucher lorsqu'on les rabat autour des lignes de pliure (7, 8) sur la partie avant et en ce qu'une bande adhésive (19, 20) est disposée sur les deux côtés, sur la section terminale (18) du clapet (12).

2. Enveloppe à double emploi selon la revendication 1, caractérisée en ce que des attaches insérables (15, 16) qui peuvent être introduites dans une fente (17) située sur la partie arrière (4) sont conçues sur les sections terminales (13, 14) des attaches pliables (9, 10).

3. Enveloppe à double emploi selon la revendication 1, caractérisée en ce que des attaches insérables (15, 16) qui peuvent être enfichées les unes dans les autres , après avoir rabattu les attaches pliables (9, 10) autour des lignes de pliure (7, 8), sont conçues sur les sections terminales (13, 14) des attaches pliables (9, 10).

4. Enveloppe à double emploi selon la revendication 1, caractérisée en ce que les attaches pliables (9, 10) qui se chevauchent peuvent être enlevées de la partie arrière (4) pliable autour d'une ligne de pliure (5).

5. Enveloppe à double emploi selon la revendication 3, caractérisée en ce que les attaches insérables (15, 16) sont formées par une fente (21, 22) conçue sur les attaches pliables (21, 22).

6. Enveloppe à double emploi selon la revendication 5, caractérisée en ce que chaque fente (21, 22) est parallèle à la ligne de pliure (7, 8) de l'attache pliable (9, 10) concernée.

7. Enveloppe à double emploi selon la revendication 1, caractérisée en ce que la bande adhésive (19) conçue sur le revers (25) du clapet (12) est disposée sur une bande transversale (23) du clapet (12).

8. Enveloppe à double emploi selon la revendication 7, caractérisée en ce que la bande transversale (23) est reliée au clapet (12) au moyen d'une perforation de séparation (24).

9. Enveloppe à double emploi selon la revendication 8, caractérisée en ce que la bande adhésive (20) conçue sur la face avant (26) du clapet (12) est parallèle à la perforation de séparation (24) sur le clapet (12).

10. Enveloppe à double emploi selon les revendications 7 à 9, caractérisée en ce que les bandes adhésives (19, 20) sont couvertes d'une feuille qui peut être enlevée.

11. Enveloppe à double emploi selon la revendication 1, caractérisée en ce qu'une découpure rectangulaire ou carrée qui est obturée par une feuille transparente est conçue dans la partie avant (3) de la pièce découpée (2).

12. Enveloppe à double emploi selon les revendications 2, 3, 5, 6, caractérisée en ce que les sections d'angle libres (27, 28) des attaches insérables (15, 16) sont arrondies ou biseautées.

13. Enveloppe à double emploi selon les revendications 3, 5 et 6, caractérisée en ce que les attaches insérables (15, 16) sont alignées de façon opposée les unes aux autres sur les attaches pliables (9, 10).

14. Enveloppe à double emploi selon la revendication 4, caractérisée en ce que la ligne de pliure (5) entre la partie avant (3) et la partie arrière (4) se présente sous la forme d'une perforation de séparation.
